# EUROPÄISCHE PATENTSCHRIFT

(11) **EP 0 631 043 B1**
(45) Veröffentlichungstag und Bekanntmachung des Hinweises auf die Patenterteilung: **17.09.1997**
(21) Anmeldenummer: 94104159.2
(22) Anmeldetag: 17.03.1994
(51) Int. Cl.: F02M 25/08

(54) **Aktivkohlefilter zur Kraftstofftankentlüftung**
Activated carbon filter for purging of a fuel tank
Filtre de charbon actif pour dégazage de réservoir de carburant

(30) Priorität: 19.06.1993 DE 4320384
(43) Veröffentlichungstag der Anmeldung: 28.12.1994
(73) Patentinhaber: FILTERWERK MANN & HUMMEL GmbH, D-71638 Ludwigsburg (DE)
(72) Erfinder: Andress, Heinz, D-71729 Erdmannhausen (DE); Hummel, Karl Ernst, D-74321 Bietigheim-Bissingen (DE); Klotz, Arthur, D-71686 Remseck (DE); Schermuly, Thomas, D-74223 Flein (DE)
(74) Vertreter: Voth, Gerhard, Dipl.-Ing.

(56) Entgegenhaltungen:
- EP-A- 0 514 961
- US-A- 4 381 929

## Beschreibung

Die Erfindung betrifft ein Aktivkohlefilter zur Kraftstofftankentlüftung nach dem Oberbegriff des Hauptanspruchs.

Derartige Aktivkohlefilter sind aus der Praxis bekannt. Diese weisen in der Regel ein Aktivkohlepaket in einem Gehäuse aus Kunststoff auf, wobei das Gehäuse leitungsmäßig über Stutzen mit dem Kraftstofftank, mit dem Saugrohr eines Verbrennungsmotors sowie mit der Atmosphäre in Verbindung steht.

Aus der DE-PS 24 07 128 ist eine ähnlich aufgebaute Adsorptionsanlage bekannt, bei der das, das absorbierende Material aufnehmende Volumen des Gehäuses durch eine Trennwand in zwei Bereiche aufgeteilt ist.

Es ist ferner aus der DE-OS 41 24 653 ein Aktivkohlefilter bekannt, welches aus einem ovalen Gehäuse besteht in dem eine Trennwand angeordnet ist und bei dem das Aktivkohlepaket durch Druckfedern vorgespannt ist, um ein Aufrütteln der Aktivkohle und damit eine eventuelle Störung zu verhindern.

Bei dem bekannten Aktivkohlefilter ist ein aus Kunststoff bestehendes Innengehäuse mit einem kraftstoffdampfundurchlässigen Außengehäuse umgeben. Dieses Filter ist sehr aufwendig, da das Außengehäuse die Anschlußstutzen nicht aufnehmen kann und damit ein zusätzlicher Deckel angebracht werden muß. Außerdem muß das Außengehäuse abdichtend über das Innengehäuse gestülpt werden, damit das kraftstoffdampfdurchlässige Innengehäuse keine schädlichen Gase in die Umgebung abgeben kann.

Aus der EP-A 514 961 ist ein Aktivkohlefilter zur Kraftstofftankentlüftung bekannt. Dieses besteht aus einem ein Aktivkohlepaket aufnehmenden Gehäuse, das leitungsmäßig einerseits über einen ersten Anschluß mit dem Kraftstofftank und andererseits über einen zweiten Anschluß mit dem Saugrohr eines Verbrennungsmotors sowie einen dritten Anschluß mit der Atmosphäre in Verbindung steht.

In dem Gehäuse sind zwei Wände angeordnet, wobei eine Wand einen Durchlaß aufweist und eine andere Wand zwei Kammern abtrennt, die über ein Umgehungsventil verbunden werden können.

Ein Nachteil bei dem bekannten Aktivkohlefilter besteht darin, daß in der Aktivkohleschüttung Brücken entstehen können, die die Kraftstoffdämpfe nahezu ungehindert in die Atmosphäre entweichen lassen. Diese Brückenbildung läßt sich auch durch die gezeigten Wände nicht oder nur unwesentlich verhindern.

Der Erfindung liegt die Aufgabe zugrunde, die genannten Nachteile zu vermeiden und ein Aktivkohlefilter zu schaffen, das wesentlich einfacher in der Herstellung ist und eine hohe Wirksamkeit bezüglich des Abscheidegrades aufweist.

Diese Aufgabe wird, ausgehend von dem Oberbegriff des Hauptanspruchs durch dessen kennzeichnenden Merkmale gelöst.

Der wesentliche Vorteil der Erfindung ist darin zu sehen, daß durch die Anordnung von wenigstens zwei sich kreuzenden Trennwänden, mindestens vier Filterkammern geschaffen werden, die von den Kraftstoffdämpfen nacheinander durchströmt werden und damit eine wesentliche Verbesserung der Adsorption des Kraftstoffdampfes erzielt wird. Selbstverständlich besteht die Möglichkeit, weitere Wände einzubauen wodurch die Anzahl der Filterkammern sich natürlich beliebig erhöhen läßt. Es hat sich gezeigt, daß gerade diese Anordnung bei Filtern, die eine flache Bauweise aufweisen und im wesentlichen horizontal eingebaut werden, erhebliche Vorteile bringt. So sind bei diesem Filter keine Federn zur Vorspannung des Aktivkohlepakets erforderlich, da ein Bypaß bzw. Kurzschluß der durch das Absetzen der Aktivkohle verursacht wird, nicht möglich ist.

Eine vorteilhafte Weiterbildung der Erfindung sieht vor, die Trennwände so zu gestalten, daß die Kraftstoffdämpfe sämtliche Kammern nacheinander zwangsgeführt durchströmen. Aufgrund des relativ großen Durchtrittsquerschnittes einer jeweiligen Kammer wird eine langsame Strömungsgeschwindigkeit erzielt und damit eine hohe Adsorption gewährleistet.

Gemäß einer Ausgestaltung der Erfindung ist vorgesehen, die Abtrennung zwischen der ersten und der letzten Kammer, das heißt zwischen der Eintrittskammer und der Austrittskammer, vollkommen abzudichten, so daß ein Gasaustausch zwischen diesen beiden Kammern unter jeder Betriebsbedingung nicht möglich ist.

Eine weitere Ausgestaltung der Erfindung befasst sich mit der jeweils stirnseitigen Abdeckung der Aktivkohle. Hierfür ist in vorteilhafter Weise ein sogenannter Filterschaum vorgesehen, der die Aktivkohle auf einer oder beiden Seiten bedeckt und aufgrund der Elastizität eine gewisse Vorspannung erzeugt.

Eine weitere Ausgestaltung der Erfindung sieht zur Führung der Kraftstoffdämpfe Kanäle in einer oder beiden stirnseitigen Abdeckungen des Gehäuses vor. Diese Kanäle sind gleichzeitig so ausgestaltet, daß sie die Stabilität der Abdeckungen erhöhen und die Funktion der Abstützung der Aktivkohle bzw. des Filterschaums ermöglichen.

Die Anschlüsse für die Verbindung mit dem Saugrohr eines Verbrennungsmotors und die Verbindung mit dem Kraftstofftank können an das Gehäuse angeklipst bzw. eingerastet oder auch mit dem Gehäuse verschweißt sowie angespritzt sein. Auch der Deckel des Gehäuses ist mit dem Gehäuse vibrations- oder spiegelverschweißt. Zur Befestigung des Filterschaums bzw. eines Filtervlieses im Bereich der Kanäle ist es vorteilhaft, die Oberfläche dieser Kanäle durch thermische Erwärmung anzuschmelzen und in diesem Leicht aufgeschmolzenen Kunststoff das Vlies bzw. den Filterschaum einzulegen. Diese Anordnung stellt eine vibrationssichere und stoßsichere Verbindung dar.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

Ausführungsbeispiele der Erfindung sind in den Zeichnungen dargestellt und werden im folgenden näher erläutert. Die Zeichnungen zeigen:
- Figur 1: Eine Draufsicht und drei Schnittdarstellungen eines schematisch dargestellten Aktivkohlefilters,
- Figur 2: die Schnittdarstellung eines Aktivkohlefilters,
- Figur 3a: ein weiterer Aktivkohlefilter,
- Figur 3b: die Schnittdarstellung gemäß Schnitt D-D in Figur 3a,
- Figur 3c,d,e: Varianten für die Anordnung der Anschlüsse an das Aktivkohlefilter.

Ein Aktivkohlefilter ist in einer schematischen Darstellung in Fig. 1 gezeigt. Es besteht aus einem Gehäuse 10, welches einen ersten Anschluß 11 aufweist. Dieser ist mit dem Ansaugrohr einer Brennkraftmaschine verbunden. Ferner ist ein zweiter Anschluß 12 vorgesehen, welcher mit dem Kraftstofftank verbunden ist und durch welchen die Kraftstoffdämpfe zugeführt werden. Außerdem ist ein Anschluß 13 vorgesehen. Dieser steht mit der Atmosphäre in Verbindung.

In dem Gehäuse des Aktivkohlefiltes befindet sich eine erste Trennwand 14. Diese ist mit dem Boden 15 des Gehäuses 10 verbunden. Die weitere Trennwand 16 ist zwischen der Kammer 17 und der Kammer 18 mit dem Deckel 21 verbunden und im Bereich zwischen den Kammern 19, 20 sowohl mit dem Deckel 21 als auch dem Boden 15 verbunden, so daß eine vollständige Trennung zwischen Kammer 19 und Kammer 20 gewährleistet ist. Die Kammern 17 bis 20 sind jeweils mit einem Aktivkohlepaket 22, 23, 24, 25 gefüllt, wobei die Aktivkohle an den Stirnseiten mit Filtervliesschichten versehen ist, die ein Austritt von Aktivkohle verhindert.

Die über den Tankanschluß einströmenden Benzin- bzw. Kraftstoffdämpfe gelangen wie in Schnitt C-C gezeigt, in das Aktivkohlepaket 23, strömen nach oben und gelangen über eine Verbindung zu dem Aktivkohlepaket 22, strömen nach unten, gelangen anschließend zu dem Aktivkohlepaket 24 und durchströmen dieses sowie nachfolgend das Aktivkohlepaket 25. Die Kraftstoffdämpfe werden somit nacheinander durch sämtliche vier Kammern geführt. Die Kohlenwasserstoffverbindungen werden vollständig absorbiert, lediglich der noch verbleibende Frischluftanteil kann in die Atmosphäre abströmen.

Sobald der Verbrennungsmotor in Betrieb gesetzt wird, wird über den Anschluß 11 Gas aus dem Aktivkohlefilter abgesaugt. Dadurch strömt Frischluft über den Anschluß 13 in das Aktivkohlefilter und regeneriert diese.

Figur 2 zeigt einen Schnitt durch ein Aktivkohlefilter in einem detaillierteren Aufbau. Dieses Aktivkohlefilter besitzt ein Gehäuse 26 auf welchem ein Deckel 27 angeordnet ist. Sowohl Gehäuse als auch Deckel bestehen aus einem thermoplastischen Kunststoff. Damit besteht die Möglichkeit, den Deckel mit dem Gehäuse, beispielsweise über Vibrationsschweißen zu verbinden.

In dem Gehäuse ist eine Trennwand 28 integriert. Außerdem ist eine weitere, rechtwinklig zu der Trennwand 28 verlaufende Trennwand 29 vorgesehen. Zur besseren Darstellung des Aufbaus ist die Aktivkohle 31 lediglich in Kammer 30 eingezeichnet.

Die Aktivkohle ist im unteren Bereich durch eine Filtervliesmatte 32 gegenüber den Kanälen 33 begrenzt. Im oberen Bereich ist ein Filterschaum 34 angeordnet. Die Filtervliesmatte 34 liegt am bogenförmig ausgestalteten Abstandshalter des Deckels 27 an. Für die Durchströmung der Kraftstoffdämpfe sind zwischen den bogenförmig ausgestalteten Abstandshalter 36 Kanäle 35 vorgesehen. Das gesamte Aktivkohlefilter kann über einen Anschlußflansch 37, 38 an einer Aufnahme befestigt werden.

Ein weiteres Aktivkohlefilter zeigt Figur 3a und 3b.

In Figur 3a ist ein Filter in einer Seitenansicht dargestellt. Ein Gehäuse 39 ist mit einem Deckel 40 versehen, wobei auch hier Deckel und Gehäuse aus einem thermoplastischen Kunststoff bestehen und miteinander verschweißt sind. Der Deckel weist Kanäle 41 auf, durch welche die Kraftstoffdämpfe von einer Kammer zur nächsten Kammer geleitet werden. Am unteren Bereich des Gehäuses 39 befinden sich die Anschlüsse 42 für Atmosphäre, Tank und Saugrohr. Diese Anschlüsse können, wie in Figur 3b auf der rechten Seite gezeigt, mittels eines Rotationsschweißverfahrens oder Spiegelschweißen auf einer Öffnung des Gehäuses 39 befestigt werden. Auch das unmittelbare Anspritzen der Anschlüsse ist möglich.

Die Figur 3c zeigt in einer ersten Variante einen Anschluß 46 für die Zuführung der Kraftstoffdämpfe, der in das Gehäuse 39 eingeklipst ist. Dieser Anschluß 46 ist mit einem Tauchrohr 47 versehen und weist ein Filterelement 48 auf, welches ein Austreten von Aktivkohle verhindert. Die Abdichtung des Anschlußes 46 an dem Gehäuse 39 erfolgt über eine O-Ring-Dichtung 49. An der rechten Kammer des Aktivkohlefilters befindet sich ein Anschluß 50 für die Zuführung von Frischluft.

Auch dieser ist in das Gehäuse eingeklipst. Eine zusätzliche Abdichtung ist hier nicht erforderlich.
Eine Variante 2 der Anschlußbefestigung zeigt die Figur 3d. Hier ist der Anschluß 46 mit einem Deckelelement 51 versehen, welches mittels Vibrationsschweißen an das Gehäuse 39 angeschweißt wird. Auch der Anschluß 50 für die Zuführung der Frischluft weist ein Deckelelement 52 auf. Dieses wird ebenfalls mittels Vibrationsschweißen mit dem Gehäuse 39 verbunden.

Die Figur 3e stellt in einer dritten Variante eine komplette Abdeckung 53 dar, welche sämtliche Anschlüsse beinhaltet und in einem Arbeitsschritt an das Gehäuse 39 über Vibrationsschweißen befestigt wird.

Die Aktivkohle 42, 43 innerhalb des Gehäuses 39 ist im unteren Bereich mit einem Filtervlies 44 und im oberen Bereich mit einem Filterschaum 45 abgedeckt. Der Filterschaum 45 hat eine Elastizität die eine gewisse Vorspannung auf die Aktivkohle erzeugt und damit eine Relativbewegung der Aktivkohle bei Erschütterungen oder Schwingungen verhindert.

### Bezugszeichenliste

- 10: Gehäuse
- 11: Anschluß
- 12: Anschluß
- 13: Anschluß
- 14: Trennwand
- 15: Boden
- 16: Trennwand
- 17: Kammer
- 18: Kammer
- 19: Kammer

- 20: Kammer
- 21: Deckel
- 22: Aktivkohlepaket
- 23: Aktivkohlepaket
- 24: Aktivkohlepaket
- 25: Aktivkohlepaket
- 26: Gehäuse
- 27: Deckel
- 28: Trennwand
- 29: Trennwand

- 30: Kammer
- 31: Aktivkohle
- 32: Filtervliesmatte
- 33: Kanäle
- 34: Filterschaum
- 35: Kanäle
- 36: Abstandshalter
- 37: Anschlußflansch
- 38: Anschlußflansch
- 39: Gehäuse

- 40: Deckel
- 41: Kanäle
- 42: Aktivkohle
- 43: Aktivkohle
- 44: Filtervlies

- 45: Filierschaum
- 46: Anschluß
- 47: Tauchrohr
- 48: Filterelement
- 49: O-Ring

- 50: Anschluß
- 51: Deckelelement
- 52: Deckelelement
- 53: Abdeckung

## Patentansprüche

1. Aktivkohlefilter zur Kraftstofftankentlüftung mit einem ein Aktivkohlepaket aufnehmenden Gehäuse (10), das leitungsmäßig einerseits über einen ersten Anschluß (12) mit dem Kraftstofftank und andererseits über einen zweiten Anschluß (11) mit dem Sauprohr insbesondere eines Verbrennungsmotors sowie über einen dritten Anschluß (13) mit der Atmosphäre in Verbindung steht, wobei in dem Gehäuse (10) eine erste Trennwand (14) angeordnet ist, welche zwischen dem Anschluß (13) für die Atmosphäre und dem Anschluß (12) für den Kraftstoff tank verläuft und wobei in dem Gehäuse (10) wenigstens eine weitere Trennwand vorgesehen ist, welche wenigstens eine weitere Kammer bildet, wobei wenigstens eine Kammer (17) mit Aktivkohle (22) gefüllt ist, dadurch gekennzeichnet, daß die Trennwände (14, 16) sich kreuzen und wenigstens vier Filterkammern (17, 18, 19, 20) geschaffen werden, die von den Kraftstoffdämpfen nacheinander durchströmt werden, wobei die Kraftstoffdämpfe von der Aktivkohle adsorbiert werden.

2. Aktivkohlefilter nach Anspruch 1, dadurch gekennzeichnet, daß wenigstens eine Kammer (20) weitere mechanische Komponenten, wie beispielsweise Ventile aufnimmt.

3. Aktivkohlefilter nach Anspruch 1, oder 2, dadurch gekennzeichnet, daß zwischen der Kammer (19) mit dem Tankanschluß (12) und der Kammer mit dem atmosphärischen Verbindungsanschluß (13) eine verbindungsfreie Trennung vorgesehen ist.

4. Aktivkohlefilter nach einem der vorherigen Ansprüche, dadurch gekennzeichnet, daß die Aktivkohle (22-25) in der jeweiligen Kammer (17-20) am Eintritt und am Austritt der durchströmenden Gase mit einem Filterschaum (34) Filz oder Vlies versehen ist, welcher einen Austrag von Aktivkohle (22-25) wirksam verhindert.

5. Aktivkohlefilter nach einem der vorherigen Ansprüche, dadurch gekennzeichnet, daß der Deckel bzw. Boden (15) des Gehäuses (10) mit Kanälen (33) versehen ist, welche ein Durchströmen der Kraftstoffdämpfe ermöglichen und die Kraftstoffdämpfe zur jeweils nächsten Kammer leiten.

6. Aktivkohlefilter nach einem der vorherigen Ansprüche, dadurch gekennzeichnet, daß die Anschlüsse (11,12,13) in das Gehäuse (10) eingerastet bzw. eingeklipst sind.

7. Aktivkohlefilter nach einem der Ansprüche 1 bis 5, dadurch gekennzeichnet, daß die Anschlüsse (11,12,13) und/oder der Gehäusedeckel aus Kunststoff bestehen und mit dem Kunststoffgehäuse (10) verschweißt sind.

8. Aktivkohlefilter nach einem der vorherigen Ansprüche, dadurch gekennzeichnet, daß der Filterschaum (34), Filz oder Vlies an dem Deckel oder einem Stützkörper durch Kleben oder Anschmelzen des Deckels bzw. Stützkörpers mit diesem verbunden ist.

9. Aktivkohlefilter nach einem der vorherigen Ansprüche, dadurch gekennzeichnet, daß die einzelnen Kammern (17-20) mit Aktivkohle (22-25) unterschiedlicher Porenstruktur befüllt sind.

10. Aktivkohlefilter nach einem der vorherigen Ansprüche, dadurch gekennzeichnet, daß die Kammern (17-20) unterschiedliche Querschnitte bzw. Längen aufweisen.

## Claims

1. Activated carbon filter designed for purging of a fuel tank, comprising a housing (10) which includes an activated carbon pack and- with respect to its lines - which is, on the one hand, in conjunction with the fuel tank via a first connection (12) and - on the other hand - in conjunction with the suction pipe via a second connection (11), in particular with the suction pipe of an internal combustion engine, and furthermore in conjunction with the atmosphere via a third connection (13) with a first separating wall (14) being arranged inside the housing (10) between the connection (13) provided for the atmosphere and the connection (12) provided for the fuel tank and with at least one further separating wall being arranged inside the housing (10), which forms at least one additional chamber, with at least one chamber (17) being filled with activated carbon (22), characterized in that both separating walls (14, 16) are arranged in the shape of a cross, thereby creating at least 4 filter chambers (17, 18, 19, 20), one after the other being passed by fuel vapours, whereby said fuel vapours are adsorbed by the activated carbon.

2. Activated carbon filter according to claim 1, characterized in that at least one chamber (20) incorporates further mechanical components, such as e.g. valves.

3. Activated carbon filter according to claim 1 or 2, characterized in that a connectionless separation is provided between the chamber (19) containing the connection to the fuel tank (12) and the chamber having the atmospheric connection (13).

4. Activated carbon filter according to one of the preceding claims, characterized in that the activated carbon (22 - 25) being in the respective chamber (17 - 20) is provided with a filtering foam (34), felt or fleece at the inlet and outlet of the gases running through, with said filtering foam having the effect of preventing from the activated carbon (22 - 25) to discharge.

5. Activated carbon filter according to one of the preceding claims, characterized in that the cover and the bottom (15) of the housing (10) is provided with channels (33) which allow the fuel vapours to run through and which guide said fuel vapours to the nearest of each chamber.

6. Activated carbon filter according to one of the preceding claims, characterized in that the connections (11, 12, 13) become engaged or clipped into the housing (10).

7. Activated carbon filter according to one of the claims 1 to 5, characterized in that the connections (11, 12, 13) and/or the housing cover is manufactured from plastic material and welded together with the plastic housing (10).

8. Activated carbon filter according to one of the preceding claims, characterized in that the filtering foam (34), felt or fleece, located at the cover or at the supporting structure, is connected thereto by adhering or melting-on.

9. Activated carbon filter according to one of the preceding claims, characterized in that the individual chambers (17 - 20) are filled with activated carbon of different pore structure.

10. Activated carbon filter according to one of the preceding claims, characterized in that the chambers (17 - 20) have different cross-sections and lengths respectively.

## Revendications

1. Filtre à charbon actif pour la ventilation d'un réservoir de carburant comprenant un boîtier (10) recevant une garniture de charbon actif,
- ce boîtier étant mis en communication d'un côté par un premier ajutage (12) avec le réservoir de carburant et par l'autre côté, par un second ajutage (11) à la tubulure d'aspiration, notamment d'un moteur à combustion interne et par un troisième ajutage (13) à l'atmosphère,
- le boîtier (10) comportant une première cloison de séparation (14) entre l'ajutage (13) mis à l'atmosphère et l'ajutage (12) pour le réservoir de carburant, et,
- dans le boîtier (10), il y a au moins une autre cloison de séparation qui forme au moins une autre chambre et au moins une chambre (17) est remplie de charbon actif (22),
caractérisé en ce que
les cloisons (14, 16) se croisent et créent au moins quatre chambres à filtre (17, 18, 19, 20) traversées successivement par les vapeurs de carbone qui sont adsorbées par le charbon actif.

2. Filtre à charbon actif selon la revendication 1,
caractérisé en ce qu'
au moins une chambre (20) reçoit d'autres composants mécaniques comme par exemple des soupapes.

3. Filtre à charbon actif selon la revendication 1 ou 2,
caractérisé en ce qu'
entre la chambre (19) avec l'ajutage de réservoir (12) et la chambre avec l'ajutage (13) de mise à l'atmosphère, il est prévu une cloison sans communication.

4. Filtre à charbon actif selon l'une des revendications précédentes,
caractérisé en ce que
le charbon actif (22-25) dans la chambre respective (17-20) comporte à l'entrée et à la sortie des gaz en circulation, une mousse filtrante (34) en feutre ou en non-tissé retenant efficacement le charbon actif (22-25).

5. Filtre à charbon actif selon l'une des revendications précédentes,
caractérisé en ce que
le couvercle ou le fond (15) du boîtier (10) est muni de canaux (33) permettant un passage des vapeurs de carburant et conduisant ces vapeurs vers la chambre suivante.

6. Filtre à charbon actif selon l'une des revendications précédentes,
caractérisé en ce que
les ajutages (11, 12, 13) sont accrochés ou enclipsés dans le boîtier (10).

7. Filtre à charbon actif selon l'une quelconque des revendications 1 à 5,
caractérisé en ce que
les branchements (11, 12, 13) et/ou le couvercle du boîtier sont en matière plastique et sont soudés au boîtier (10).

8. Filtre à charbon actif selon l'une quelconque des revendications précédentes,
caractérisé en ce que
la mousse de filtre (34), le feutre ou le non-tissé sont reliés sur le couvercle ou à un organe de support par collage ou fusion du couvercle ou de l'organe de support à celui-ci.

9. Filtre à charbon actif selon l'une quelconque des revendications précédentes,
caractérisé en ce que
les différentes chambres (17-20) sont chargées de charbon actif (22-25) à structure de pores différente.

10. Filtre à charbon actif selon l'une quelconque des revendications précédentes,
caractérisé en ce que
les chambres (17-20) ont des sections ou des longueurs différentes.
